# EUROPÄISCHE PATENTSCHRIFT

(11) **EP 2 269 425 B1**
(45) Veröffentlichungstag und Bekanntmachung des Hinweises auf die Patenterteilung: **10.05.2017**
(21) Anmeldenummer: 09731651.7
(22) Anmeldetag: 10.03.2009
(51) Int. Cl.: H05H 1/24

(54) **VORRICHTUNG ZUR ERZEUGUNG EINES ATMOSPHÄRENDRUCK-PLASMAS**
DEVICE FOR GENERATING AN ATMOSPHERIC PRESSURE PLASMA
DISPOSITIF DE PRODUCTION D'UN PLASMA A PRESSION ATMOSPHERIQUE

(30) Priorität: 15.04.2008 DE 102008018827
(43) Veröffentlichungstag der Anmeldung: 05.01.2011
(73) Patentinhaber: Maschinenfabrik Reinhausen GmbH, 93059 Regensburg (DE)
(72) Erfinder: BISGES, Michael, 93161 Sinzing (DE)
(86) Internationale Anmeldenummer: PCT/EP2009/001692
(87) Internationale Veröffentlichungsnummer: WO 2009/127297

(56) Entgegenhaltungen:
- DE-A1-102005 032 890
- JP-A- 2004 237 135
- US-A- 2 830 274
- US-A- 5 837 958
- TERANISHI K ET AL: "A novel generation method of dielectric barrier discharge and ozone production using a piezoelectric transformer" JAPANESE JOURNAL OF APPLIED PHYSICS, PART 1 (REGULAR PAPERS, SHORT NOTES & REVIEW PAPERS) JAPAN SOC. APPL. PHYS JAPAN, Bd. 43, Nr. 9B, September 2004 (2004-09), Seiten 6733-6739, XP002533304 ISSN: 0021-4922 in der Anmeldung erwähnt
- ITOH H ET AL: "Observation of light emissions around a piezoelectric transformer in various gases" IEEE TRANSACTIONS ON PLASMA SCIENCE IEEE USA, Bd. 30, Nr. 1, Februar 2002 (2002-02), Seiten 124-125, XP002533305 ISSN: 0093-3813
- SULLIVAN D L ET AL: "Characterization of a ferroelectric atmospheric pressure plasma source" IEEE TRANSACTIONS ON PLASMA SCIENCE IEEE USA, Bd. 35, Nr. 5, Oktober 2007 (2007-10), Seiten 1480-1485, XP002533426 ISSN: 0093-3813

## Beschreibung

Die Erfindung betrifft eine Vorrichtung zur Erzeugung eines Atmosphärendruck-Plasmas. Eine solche Vorrichtung ist aus der EP 0761415 A1 bereits bekannt. Bei dieser bekannten Vorrichtung wird durch eine Plasmaentladung und ein Arbeitsgas ein gebündelter Strahl eines reaktiven Mediums erzeugt.

Die elektrische Entladung findet in Form einer Bogenentladung statt, die mit Hilfe einer Hochfrequenz-Wechselspannung betrieben wird. Dabei erstreckt sich ein Lichtbogen direkt zwischen den beiden Elektroden der Vorrichtung: Einer in einem Düsenrohr angeordneten zentrischen Stiftelektrode einerseits und der als Gegenelektrode wirkenden Mündung des Düsenrohrs andererseits.

Diese bekannte Vorrichtung weist eine Reihe von Nachteilen auf. Zunächst einmal wird eine hohe Zündspannung von mehreren kV benötigt; die Betriebsspannung bewegt sich ebenfalls im kV-Bereich. Die in der Folge entstehende Bogenentladung - ein direkter Lichtbogen also - führt zu einer hohen Wärmeentwicklung und einem Absputtern der Elektroden. Weitere Nachteile sind die hohen Kosten und die Baugröße dieser Vorrichtung.

Aufgabe der Erfindung ist es, eine Vorrichtung zur Erzeugung eines Atmosphärendruck-Plasmas anzugeben, die diese Nachteile nicht aufweist und insbesondere auch mit Niederspannung betrieben werden kann.

Diese Aufgabe wird durch eine Vorrichtung zur Erzeugung eines Atmosphärendruck-Plasmas mit den Merkmalen des ersten Patentanspruches gelöst. Die jeweiligen Unteransprüche betreffen besonders vorteilhafte Weiterbildungen der Erfindung. Die allgemeine Idee der Erfindung besteht darin, zur Erzeugung des Plasmas ein Piezoelement mit Primär-und Sekundärbereich zu verwenden. Dabei erfolgt die Ansteuerung des Primärbereichs des Piezoelementes mit Niederspannung und Hochfrequenz. In der Folge wird das Plasma durch die Feldüberhöhung auf der Fläche des Sekundärbereichs des Piezoelements gezündet. Erfindungsgemäß erfolgt die Plasmaführung durch Gegenelektrode und eine Gasströmung. Durch die Gasströmung tritt das Plasma aus der Vorrichtung aus.

Ein Piezoelement zur Erzeugung eines Plasmas ist bereits aus der Veröffentlichung Teranishi, Suzuki, Itoh: A novel generation method of dielectric barrier discharge and ozone production using a piezoelectric transformer, Japanese Journal of Applied Physics, 2004, S. 6733 - 6739, bekannt.

Bei beiden Veröffentlichungen dient das Piezoelement dazu, eine Plasmaentladung an der Oberfläche des Sekundärbereiches zu erzeugen. Bei der Erfindung hingegen ist eine Gegenelektrode vorgesehen; damit wird erfindungsgemäß eine Bogenentladung erzeugt und gerade nicht, wie nach dem Stand der Technik, ein flächiges Plasma auf der Oberfläche des Sekundärbereichs des Piezoelementes.

Nach einem weiteren Merkmal der Erfindung ist im Gegensatz zur eingangs genannten EP 0761415 A1 die Kathode nicht als passives Element ausgelegt, sondern transformiert aktiv eine angelegte Niederspannung in eine Hochspannung.

Die erfindungsgemäße Vorrichtung weist eine Reihe von Vorteilen gegenüber den bekannten Lösungen auf. Zunächst einmal benötigt sie eine nur niedrige Betriebsspannung im Bereich von vorzugsweise 5...230 V. Ferner ist sie durch eine niedrige Plasmatemperatur gekennzeichnet; ein Absputtern und ein Abbrand der Kathode sind damit nahezu ausgeschlossen. Schließlich ist die erfindungsgemäße Vorrichtung preisgünstig herstellbar, da keine Hochspannungsquelle mehr erforderlich ist und weist zudem eine nur geringe Baugröße auf.

Die erfindungsgemäße Vorrichtung und ihre wichtigen Bestandteile sollen nachfolgend an Hand von Ausführungsbeispielen näher erläutert werden. Es zeigen:
- Figur 1a) bis 1d): verschiedene Ausführungsformen eines Piezoelementes.
- Figur 2: eine erste erfindungsgemäße Vorrichtung
- Figur 3: eine zweite erfindungsgemäße Vorrichtung
- Figur 4: eine dritte erfindungsgemäße Vorrichtung mit kaskadierender Mehrfachanordnung
- Figur 5a) und 5b): Detaildarstellung der in Figur 4 gezeigten Ausführungsform.

In Figur 1a) und 1b) ist ein stabförmiges Piezoelement 1 mit einer Kontaktelektrode 2 und einer weiteren Kontaktelektrode 4 auf der Rückseite des Primärbereichs und einem daran anschließenden Sekundärbereich 3 gezeigt.

In Figur 1c) und 1d) ist ein rohrförmiges Piezoelement 5 mit einer Innenelektrode 6 und einer Außenelektrode 7 im Primärbereich sowie einem Sekundärbereich 8 gezeigt.

Figur 2 zeigt eine erste erfindungsgemäße Vorrichtung 10. Das als Kathode wirkende Piezoelement weist an seiner Primärseite, wie bereits beschrieben, eine Kontaktelektrode 11 und auf der Rückseite, der abgewandten Seite also, eine weitere Kontaktelektrode 12 auf, die in dieser Darstellung nicht zu sehen ist. Ebenfalls dargestellt ist der Sekundärbereich 13 des Piezoelementes, in dem sich auf an sich bekannte Weise eine Flächenentladung bildet. Dazu wird das Piezoelement über die Kontaktelektroden 11, 12 mit einer Niederspannungsquelle 22 verbunden. Diese Niederspannungsquelle 22 liefert eine hochfrequente Niederspannung im Bereich von vorzugsweise 5...200 V. Durch die angelegte Niederspannung im Primärbereich des Piezoelementes wird in dessen Sekundärbereich 13 eine Hochspannung erzeugt; in der Folge bildet sich die beschriebene Flächenentladung auf der Oberfläche der Sekundärseite 13. Weiterhin gezeigt ist die sich ergebende Plasmaentladung 14. Zwischen dem Sekundärbereich 13, der als Elektrode wirkt, und der Gegenelektrode 15, die auf Erdpotential 19 liegt, bildet sich eine Bogenentladung aus. Weiterhin besitzt die Vorrichtung eine Austrittsdüse 16 mit einer Austrittsöffnung 17, durch die der Plasmaaustritt 18 erfolgt. An der entgegengesetzten Seite des Plasmaaustritts 18 befindet sich eine Zuführung 24 für das Arbeitsgas, dabei ist die Gasströmung 25 durch den Pfeil angedeutet. Ebenfalls dargestellt ist die Zuleitung 23 von der Niederspannungsquelle 22 zum Piezoelement.

Durch den Gasstrom 25, der über die Zuführung 24 in die Vorrichtung geleitet wird, wird das Plasmagas, das in der Plasmaentladung 14 in Form einer Bogenentladung entsteht, aus der Austrittsdüse 16 in Form eines strahlförmigen Plasmaaustritts 18 ausgeblasen. Die plasmaerzeugende Vorrichtung wird umschlossen von einem Gehäuse 20 mit einer isolierenden Gehäusewand 21.

In Figur 3 ist eine weitere Ausführungsform der erfindungsgemäßen Vorrichtung gezeigt. Dabei ist ein Plasmaerzeuger 10 mit einem rohrförmigen Piezoelement 30 als Kathode zur Erzeugung einer Plasmaentladung 34 vorgesehen. Wie bereits beschrieben, besitzt das Piezoelement einen Sekundärbereich 32, an dessen rohrförmiger Innenfläche die Plasmaentladung entsteht. Ferner dargestellt ist eine Gegenelektrode 33. Auch bei dieser Ausführungsform bildet sich also eine Bogenentladung aus, die in Form eines Plasmastrahls 35 mit der Gasströmung ausgeblasen wird.

Figur 4 zeigt eine kaskadierende (Mehrfach-)Anordnung 40 von mehreren Plasmaerzeugern 41 mit Piezoelement als Kathoden-Elektrode. Die einzelnen Plasmaerzeuger 41 werden über eine zentrale Gaszuführung 44 mit einem Arbeitsgas angeströmt. Durch die Düsen tritt ein Plasmastrahl 43 aus, wobei die Elemente besonders vorteilhaft derart angeordnet sind, dass sich auf einem zu behandelnden Substrat 42 eine gleichmäßige Plasmaverteilung 45 ergibt.

Figur 5a) zeigt eine Aufsicht auf eine solche kaskadierende Anordnung von Plasmaerzeugern 50 mit Piezoelementen. Die einzelnen Plasmaerzeuger, dies sind mehrere erfindungsgemäße Vorrichtungen, sind dabei nebeneinander und hintereinander angeordnet, um eine möglichst vollflächige Plasmabehandlung zu ermöglichen.

Figur 5b) zeigt eine Seitenansicht einer weiteren kaskadierenden Anordnung von Plasmaerzeugern mit Piezoelementen 51.

Aus diesen Beispielen ist ersichtlich, dass bei der Erfindung das Plasma durch eine Bogenentladung zwischen zwei Elektroden, d. h. eine Funkenstrecke gebildet wird. Dabei bildet der Sekundärbereich der Piezokeramik jeweils die eine Elektrode; nämlich die Kathode, die Gegenelektrode liegt jeweils auf Erdpotential. Bei der Erfindung ist also die Kathode nicht, wie aus dem Stand der Technik bekannt, als passives Element ausgebildet, etwa als stabförmige, metallische Elektrode im Zentrum eines Rohres, sondern stellt ein aktives Element dar, in dem eine (am Primärbereich angelegte) Niederspannung in eine Hochspannung (im Sekundärbereich) transformiert wird.

Mit der erfindungsgemäßen Vorrichtung ist es erstmals gelungen, die Vorteile einer Bogenentladung und in der Folge eines ausgeblasenen Plasmastrahls mit den Vorteilen eines Piezoelementes mit Primär- und Sekundärbereich zu verbinden.

## Patentansprüche

1. Vorrichtung zur Erzeugung eines Atmosphärendruck-Plasmas, wobei
- in einem elektrisch nichtleitendem Gehäuse eine sich in Längsrichtung des Gehäuses erstreckende Kathode angeordnet ist,
- das Gehäuse eine Austrittsöffnung aufweist,
- das Gehäuse an der der Austrittsöffnung abgewandten Seite eine Gaseintrittsöffnung aufweist,
- an der Austrittsöffnung eine als Anode wirkende Gegenelektrode vorgesehen ist,
- an die Kathode eine Wechselspannung angelegt wird,
**dadurch gekennzeichnet, dass**
- als Kathode ein Piezoelement (Piezotransformator) (1, 5) mit einem Primärbereich und mindestens einem senkrecht dazu polarisierten Sekundärbereich (3, 8) vorgesehen ist,
- am Primärbereich voneinander beabstandete Elektroden (2, 4; 6, 7) vorgesehen sind, zwischen denen die Wechselspannung angelegt wird,
- die als Gegenelektrode (15) wirkende Anode auf Erdpotential (19) liegt, derart, dass zwischen Sekundärbereich (3, 8) und Gegenelektrode (15) eine Bogenentladung erzeugbar ist.

2. Vorrichtung nach Anspruch 1, wobei
- das Piezoelement (1) stab- oder blockförmig ausgebildet ist,
- Elektroden (2, 4) auf entgegengesetzten Seiten des Primärbreiches angeordnet sind.

3. Vorrichtung nach Anspruch 1, wobei
- das Piezoelement (5) rohrförmig ausgebildet ist,
- mindestens eine Elektrode (6) als Innenelektrode im Inneren des Piezoelements (5) und mindestens eine Elektrode (7) als Außenelektrode an der äußeren Mantelfläche des Piezoelements (5) jeweils in dessen Primärbereich angeordnet sind.

4. Vorrichtung nach einem der vorigen Ansprüche, wobei
- mehrere identische Vorrichtungen kaskadierend angeordnet sind.

## Claims

1. Device for generating a plasma at atmospheric pressure, wherein
- a cathode is arranged in an electrically non-conductive housing to extend in longitudinal direction of the housing,
- the housing has an outlet opening,
- the housing has a gas inlet opening at the side remote from the outlet opening,
- a counter-electrode acting as an anode is provided at the outlet opening and
- an alternating voltage is applied to the cathode,
**characterised in that**
- a piezoelement (piezo transformer) (1, 5) with a primary region and at least one secondary region (3, 8), which is polarised perpendicularly thereto, is provided as cathode,
- electrodes (2, 4; 6, 7) which are spaced from one another and between which the alternating voltage is applied are provided at the primary region and
- the anode acting as counter-electrode (15) lies at ground potential (19) in such a way that an arc discharge can be produced between the secondary region (3, 8) and the counter-electrode (15).

2. Device according to claim 1, wherein
- the piezoelement (1) is of rod-shaped or block-shaped construction and
- electrodes (2, 4) are arranged on opposite sides of the primary region.

3. Device according to claim 1, wherein
- the piezoelement (5) is of tubular construction and
- at least one electrode (6) as internal electrode is arranged in the interior of the piezolement (5) and at least one electrode (7) is arranged as external electrode at the outer circumferential surface of the piezo element (5) in each instance at the primary region thereof.

4. Device according to any one of the preceding claims, wherein
- several identical devices are disposed in a cascade arrangement.

## Revendications

1. Dispositif permettant d'obtenir un plasma sous pression atmosphérique dans lequel :
- une cathode s'étend dans la direction longitudinale d'un boîtier non électriquement conducteur,
- le boîtier comprend une ouverture de sortie,
- le boîtier comporte une ouverture d'entrée de gaz sur le côté du boîtier opposé à l'ouverture de sortie,
- une électrode antagoniste faisant office d'anode est située sur l'ouverture de sortie,
- une tension alternative est appliquée sur la cathode,
**caractérisé en ce que**
en tant que cathode, il est prévu un élément piézoélectrique (transformateur piézoélectrique (1, 5) ayant une zone primaire et au moins une zone secondaire (3, 8) polarisée perpendiculairement à celles-ci),
sur la zone primaire sont prévues des électrodes (2, 4, 6, 7) situées à distance l'une de l'autre entre lesquelles est appliquée la tension alternative,
l'anode agissant en tant qu'électrode antagoniste (15) est au potentiel de masse (19) de sorte qu'entre la zone secondaire (3, 8) et l'électrode antagoniste (15) on puisse obtenir une décharge en arc.

2. Dispositif conforme à la revendication 1,
dans lequel
- l'élément piézoélectrique (1) est réalisé sous la forme d'une barre ou d'un bloc,
- des électrodes (2, 4) sont montées sur les côtés opposés de la zone primaire.

3. Dispositif conforme à la revendication 1,
dans lequel
- l'élément piézoélectrique (5) est de forme tubulaire,
- au moins une électrode (6) constituant une électrode interne est montée à la partie interne de l'élément piézoélectrique (5) et au moins une électrode (7) constituant une électrode externe est montée sur la paroi enveloppe externe de l'élément piézoélectrique (5), respectivement dans la zone primaire de celui-ci.

4. Dispositif conforme à l'une des revendications précédentes, dans lequel plusieurs dispositifs identiques sont montés en cascade.
